# FASCICULE DE BREVET EUROPEEN

(11) **EP 2 325 706 B1**
(45) Date de publication et mention de la délivrance du brevet: **01.08.2012**
(21) Numéro de dépôt: 09176352.4
(22) Date de dépôt: 18.11.2009
(51) Int. Cl.: G04B 37/14, A44C 5/14

(54) **Dispositif de fixation d'un bracelet**
Vorrichtung zum Befestigen eines Armbands
Fixing device for a bracelet

(43) Date de publication de la demande: 25.05.2011
(73) Titulaire: The Swatch Group Management Services AG, 2501 Biel/Bienne (CH)
(72) Inventeur: Kaltenrieder, Cédric, 2503, Bienne (CH)
(74) Mandataire: Ravenel, Thierry Gérard Louis

(56) Documents cités:
- CH-A- 239 046
- DE-U1- 9 106 543
- FR-A1- 2 721 118

## Description

La présente invention se rapporte au domaine de l'horlogerie ou de la bijouterie. Elle concerne plus précisément un dispositif de fixation d'un bracelet à un objet, notamment une boîte de montre.

Généralement, les bracelets, en cuir ou en métal, sont fixés aux cornes d'une boîte de montre, par l'intermédiaire d'une barrette formée d'un tube, dans lequel sont montés deux pistons mobiles en translation, et un organe élastique disposé entre lesdits pistons et tendant à les chasser vers l'extérieur du tube. Ladite barrette est montée dans un logement prévu à cet effet à une extrémité du bracelet, et les pistons sont engagés dans des alésages borgnes réalisés en vis-à-vis dans les cornes de la boîte.

Pour désolidariser un bracelet ainsi fixé à une boîte, il faut disposer d'un outil conçu pour repousser les pistons dans le tube, à l'encontre de la contrainte exercée par l'organe élastique, et les extraire ainsi des alésages. Le porteur de la montre n'est pas en permanence muni d'un tel outil, et de plus, son utilisation peut s'avérer incommode. C'est pourquoi les bracelets munis d'un tel dispositif de fixation sont généralement attachés de manière permanente à la boîte.

Il existe par ailleurs des dispositifs de fixation permettant de désolidariser le bracelet de la boîte sans recourir à un outil. De tels dispositifs comportent habituellement une barrette, du type décrit précédemment, sur laquelle est monté, traversant le tube, un organe d'actionnement des pistons. Ledit organe d'actionnement est, par exemple, un doigt radial solidaire d'un des pistons, tel que décrit dans le brevet CH327838. Le doigt est monté coulissant à travers une fente axiale pratiquée dans le tube, et son déplacement le long de la fente permet de repousser l'un des pistons à l'intérieur du tube. Dans le brevet CH697152, l'organe d'actionnement est un bouton poussoir monté mobile radialement à travers le tube. Les pistons sont munis de surfaces d'appui situées en vis-à-vis lorsque les deux pistons sont montés têtes-bêches dans le tube. Le bouton poussoir comporte deux bras coopérant avec lesdites surfaces d'appui de manière à tirer les pistons vers l'intérieur du tube lorsqu'il est enfoncé.

Les dispositifs de fixations ainsi décrits sont généralement employés pour des bracelets interchangeables, qu'ils permettent de remplacer au gré du porteur. Ils ne sont toutefois pas exempts d'inconvénients. On notera, en particulier, qu'ils nécessitent des modifications structurelles majeures au niveau de la barrette, telles que, par exemple, la réalisation d'une ouverture au niveau du tube, ou la transformation des pistons. Ces changements entraînent des surcoûts de fabrication importants. Ces dispositifs de fixation comportent, par ailleurs, un élément proéminent, à savoir l'organe d'actionnement, qui peut s'accrocher ou blesser le porteur de la montre.

On connait également du document DE 9 106 543 un dispositif de fixation d'un bracelet conforme au préambule de la revendication du brevet.

La présente invention permet de pallier ces inconvénients, en proposant un dispositif de fixation d'un bracelet comprenant une barrette standard et au moins un organe d'actionnement non proéminant. Plus exactement, l'invention concerne un dispositif de fixation d'un bracelet à un objet, notamment une boîte de montre, tel que défini par la revendication 1 du brevet.

Grâce à sa forme coudée, le bras coulissant peut actionner le piston depuis l'extérieur de la barrette, par l'une de ses extrémités, sans modification structurelle de la barrette.

Dans l'invention, le premier organe de commande est formé d'un levier monté basculant au dessus du premier bras, entre une position rabattue C, et une position redressée D, correspondant respectivement à la position déployée B et à la position rétractée A du premier bras.

Grâce à cette caractéristique de l'organe de commande, ce dernier ne fait pas saillie par rapport au reste du dispositif lorsque le piston est en position déployée B, en particulier lorsque le bracelet est fixé à une boîte de montre.

Dans un mode de réalisation possible, le bracelet comporte un logement dans lequel est montée la barrette, et le mécanisme d'actionnement est fixé sur le bracelet au voisinage de la barrette. Dans un autre mode de réalisation possible, le mécanisme d'actionnement est solidaire de la barrette, et le bracelet comporte un logement dans lequel il est logé, le premier organe de commande étant monté émergeant du logement.

D'autres caractéristiques et avantages de la présente invention ressortiront plus clairement de la description détaillée qui suit d'un exemple de réalisation d'un dispositif de fixation d'un bracelet selon l'invention, cet exemple étant donné à titre purement illustratif et non limitatif seulement, en liaison avec le dessin annexé sur lequel :
- la figure 1 est une vue en perspective d'un dispositif de fixation selon l'invention intégré dans un bracelet cuir,
- la figure 2 représente le même dispositif monté sur un maillon de bracelet métallique,
- la figure 3 illustre une première vue en coupe longitudinale du dispositif de fixation selon l'invention, et
- la figure 4 est une deuxième vue en coupe longitudinale, perpendiculaire à la première, dudit dispositif.

Le dispositif de fixation représenté en figures 1 et 2 et référencé dans son ensemble 1, comporte classiquement une barrette 10 d'axe AA montée dans un logement 11 prévu à cet effet dans un bracelet en cuir, en métal ou en plastique. En figure 1, ledit logement 11 est formé par un repli d'un bracelet en cuir à l'une de ses extrémités, tandis qu'en figure 2, il est constitué d'un alésage traversant le maillon d'attache d'un bracelet métallique. Dans les deux cas, le logement 11 est doté, à ses extrémités, de deux dégagements axiaux 12 pratiqués sur la face interne du bracelet, c'est-à-dire la face prévue pour venir au contact du poignet. La fonction de ces dégagements 12 sera décrite ultérieurement. La barrette 10 comporte, de façon standard, un tube 13, non visible sur les figures 1 et 2, dans lequel sont montés coulissants deux pistons à collerette 14. Un organe élastique, tel qu'un ressort à boudin, est classiquement interposé entre les deux pistons 14, de façon à les chasser vers l'extérieur du tube 13.

Selon l'invention, le dispositif de fixation 1 comporte encore un mécanisme d'actionnement 20 de la barrette 10, monté sur la face interne du bracelet, au dessus du logement 11. Il comporte un élément de support 21, fixé au bracelet à l'emplacement décrit précédemment. Sur le bracelet en cuir, l'élément de support 21 est, par exemple, fixé par collage ou vissage. Sur le bracelet métallique, il peut être vissé, soudé ou clipé dans une cavité 22 prévue à cet effet. Dans le mode de réalisation représenté, l'élément de support 21 est formé globalement d'un parallélépipède plat. En variante, il pourrait être constitué de deux profilés en U montés vis-à-vis, en parallèle l'un de l'autre.

Le mécanisme d'actionnement 20 de la barrette 10 est représenté, en figures 3 et 4, selon deux coupes longitudinales, respectivement perpendiculaire à l'élément de support 21, passant par l'axe AA de la barrette 10, et dans le plan dudit élément. L'élément de support 21 comporte deux fentes longitudinales 23, ouvertes sur les deux côtés latéraux du parallélépipède, dans lesquelles sont montés coulissants, deux bras 24. Ceux-ci sont globalement constitués de deux lames coudées en forme de L, dont les brins les plus longs 25 sont montés coulissants à l'intérieur des fentes 23, entre une position rétractée A, et une position déployée B, et dont les brins les plus courts 26, coopèrent avec les pistons 14. A cet effet, les brins courts 26 sont percés d'un trou 27 à leur extrémité, dans lesquels sont engagées librement les extrémités des pistons 14. Ceux-ci sont, par ailleurs, munis d'une collerette 28 formant un épaulement 29 contre lequel les brins courts 26 viennent prendre appui. En position déployée B, les brins courts 26 viennent affleurer les bords du bracelet, et l'extrémité des pistons 14 fait saillie par rapport au logement 11, tandis qu'en position rétractée A, ils sont positionnés au fond des dégagements 12, et les pistons 14 sont entièrement engagés dans le logement 11.

Les brins longs 25 sont fendus à leurs extrémités de façon à se séparer chacun en deux doigts 30 formant un U élastique dans le plan desdits brins 25. Les doigts 30 sont dotés d'une protubérance 31, s'étendant dans le plan des brins 25, vers l'extérieur. Les fentes 23 sont munies d'un premier étranglement 32 destiné à guider les bras 24 ainsi qu'à coopérer avec les protubérances 31 pour éviter que les bras 24 ne sortent des cavités 23 en position déployée B. Elles comportent, en outre, un deuxième étranglement 33, situé à proximité de leur fond, destiné à coopérer avec les protubérances 31 pour bloquer les bras 24 en position rétractée A. Les brins longs 25 sont, en outre, munis d'une ouverture 34 située au voisinage du coude des bras 24, dont la fonction apparaîtra ultérieurement.

On notera que, dans le cas où l'élément de support est formé de deux profilés en U montés en parallèle, les bras 24 sont montés coulissants à l'intérieur desdits profilés. Comme les fentes 23, les profilés sont alors munis des étranglements 32 et 33 destinés à bloquer les bras 24.

Le mécanisme d'actionnement 20 de la barrette 10 comporte encore deux organes de commande 35 des bras 24, monté basculant sur l'élément de support 21, entre une position rabattue C et une position redressée D, au dessus des bras 24. Lesdits organes de commande 35 sont globalement formés d'un levier monté basculant autour d'un axe BB perpendiculaire à l'axe AA et sensiblement parallèle au plan de l'élément de support 21. Ledit levier est coudé de manière à former un doigt d'actionnement 36 orienté à angle droit ou légèrement obtus, lequel est engagé dans l'ouverture 34 des brins longs 25.

Le fonctionnement du dispositif de fixation ainsi décrit est le suivant. Les organes de commande 35 sont normalement en position rabattue C sur l'élément de support 21. Dans cette position, les doigts 36 engagés dans les ouvertures 34 poussent les bras 24 vers l'extérieur des cavités 23. Les bras 24 sont alors bloqués en position déployée B, d'un côté par les doigts d'actionnement 36, d'un autre côté, par l'étranglement 32. Dans cette position déployée, les pistons 14 de la barrette 10 sont chassés vers l'extérieur du tube 13 par l'organe élastique interposé entre eux. Leur extrémité fait saillie par rapport au bracelet. Lorsque les organes de commande 35 sont basculés en position redressée D, les doigts d'actionnement 36 engagés dans les ouvertures 34 poussent les bras 24 vers l'intérieur des cavités 23. Les bras 24 sont alors bloqués en position rétractée A, par l'étranglement 33. Dans cette position rétractée, les brins courts 26, en appui sur les épaulements 29, maintiennent les pistons 14 à l'intérieur du logement 11, à l'encontre de l'action de l'organe élastique interposé entre les pistons 14. Dans cette position redressée D, le bracelet peut être engagé entre les cornes d'une boîte de montre, munies d'alésages borgnes. Pour fixer le bracelet à la boîte, il suffit alors de rabattre les organes de commandes 35 sur le carter 21 en position C. L'extrémité des pistons 14 vient s'engager dans les alésages et le bracelet est solidaire de la boîte. Pour détacher le bracelet de la boîte, l'utilisateur n'a qu'à redresser les organes de commande 35 en position D. Les pistons 14 se dégagent des alésages borgnes et le bracelet est libéré.

Ainsi a été décrit un dispositif de fixation 1 d'un bracelet, muni d'une barrette de type standard et permettant le montage et le démontage dudit bracelet à une boîte, sans l'usage d'un outil. Bien entendu, le dispositif de fixation d'un bracelet selon l'invention ne se limite pas au mode de réalisation qui vient d'être décrit et diverses modifications et variantes simples peuvent être envisagées par l'homme du métier sans sortir du cadre de l'invention tel que défini par les revendications annexées.

On notera, en particulier, que le dispositif de fixation 1 décrit précédemment présente une symétrie par rapport à un plan perpendiculaire à l'axe AA de la barrette 10. Il est donc muni de deux pistons coulissants 14, actionnés par deux bras 24, eux même commandés par deux organes de commande 35. Toutefois, le dispositif de fixation 1 pourrait ne comporter qu'un seul piston coulissant 14, l'autre piston 14 étant alors monté fixe. Dans ce cas, le montage du bracelet sur la boîte devrait commencer par l'introduction du piston fixe dans un alésage de la corne, le piston mobile étant en position rétractée. Une fois le bracelet logé entre les deux cornes et le piston fixe engagé dans son alésage, le piston mobile devrait être actionné en position déployée.

Par ailleurs, dans le mode de réalisation présenté, le mécanisme d'actionnement 20 de la barrette 10 est disjoint de la barrette 10, et monté directement sur le bracelet. En variante, le dispositif d'actionnement 20 de la barrette 10 pourrait être solidaire de celle-ci, l'élément de support étant soudé ou fixé par l'intermédiaire de brides au tube. L'ensemble barrette - mécanisme d'actionnement serait alors monté dans un logement 11 prévu à cet effet, dont seuls les organes de commandes 35 émergeraient.

## Revendications

1. Dispositif de fixation (1) d'un bracelet à un objet, notamment une boîte de montre, comprenant une barrette (10) formée d'un tube (13) dans lequel sont logés au moins :
- un premier piston (14) mobile en translation, et
- un organe élastique tendant à chasser ledit piston (14) à l'extérieur dudit tube (13),
dans lequel ledit dispositif (1) comporte encore un mécanisme d'actionnement (20) de ladite barrette (10) comprenant :
- un premier bras coudé (24) monté coulissant axialement par rapport à ladite barrette (10) entre une position rétractée A et une position déployée B, et dont une extrémité agencée pour coopérer avec ledit premier piston (14) pour le pousser vers l'intérieur dudit tube (13), et
- un premier organe de commande (35) agencé pour coopérer avec ledit premier bras (24) de manière à le faire passer de la position rétractée A à la position déployée B et inversement.
ledit dispositif étant **caractérisé en ce que** ledit premier organe de commande (35) est formé d'un levier monté basculant au dessus dudit premier bras (24), entre une position rabattue C, correspondant à la position déployée B dudit premier bras (24), et une position redressée D, correspondant à la position rétractée A dudit premier bras (24).

2. Dispositif de fixation (1) selon la revendication 1, **caractérisé en ce que** ledit premier organe de commande (35) est formé d'un levier coudé formant un doigt d'actionnement (36), et **en ce que** ledit premier bras coudé (24) comporte une ouverture (34) dans laquelle ledit doigt d'actionnement (36) est engagé.

3. Dispositif de fixation (1) selon l'une des revendications 1 à 2, **caractérisé en ce que** ledit mécanisme d'actionnement (20) de ladite barrette (10) comprend un élément de support (21) sur lequel le premier bras coudé (24) est monté coulissant et ledit premier organe de commande (35) est monté mobile.

4. Dispositif de fixation (1) selon la revendication 3, **caractérisé en ce que** ladite barrette (10) est agencée pour être montée dans un logement (11) que comporte ledit bracelet, et **en ce que** ledit élément de support (21) est agencé pour être fixé sur ledit bracelet au voisinage de ladite barrette (10) de manière à ce que ledit premier bras coudé (24) coopère avec ledit premier piston (14).

5. Dispositif de fixation (1) selon la revendication 3, **caractérisé en ce que** ledit élément de support (21) est solidaire de ladite barrette (10), et **en ce que** l'ensemble barrette (10) mécanisme d'actionnement (20) est agencé pour être logé dans un logement (11) que comporte ledit bracelet, ledit premier organe de commande (35) étant monté émergeant dudit logement (11).

6. Dispositif de fixation (1) selon l'une des revendications 3 à 5, **caractérisé en ce que** ledit premier bras coudé (24) est formé d'une lame en forme de L, comportant un brin long (25) monté coulissant sur ledit élément de support (21) et un brin court (26) agencé pour coopérer avec ledit premier piston (14).

7. Dispositif de fixation (1) selon la revendication 6, **caractérisé en ce que** ledit élément de support (21) est formé globalement d'un parallélépipède plat muni d'une fente (23) dans laquelle ledit brin long (25) est monté coulissant.

8. Dispositif de fixation (1) selon la revendication 6, **caractérisé en ce que** ledit élément de support (21) est formé globalement de deux profilés en U montés en vis-à-vis, en parallèle, dans lesquels ledit brin long (25) est monté coulissant.

9. Dispositif de fixation (1) selon l'une des revendications 6 à 8, **caractérisé en ce que** ledit brin court (26) est percé d'un trou (27) dans lequel est engagée librement l'extrémité dudit premier piston (14), et **en ce**
**que** ledit premier piston (14) comporte une collerette (28) formant un épaulement (29) contre lequel ledit brin court (26) vient prendre appui.

10. Dispositif de fixation (1) selon l'une des revendications 1 à 9, **caractérisé en ce qu'**il comporte, en outre, un deuxième piston mobile en translation à l'intérieur dudit tube (13), à l'opposé dudit premier piston (14),
un deuxième bras coudé monté coulissant axialement par rapport à ladite barrette (10) entre une position rétractée A et une position déployée B, et
dont une extrémité coopère avec ledit deuxième piston pour le pousser vers l'intérieur dudit tube (13), et un deuxième organe de commande agencé pour coopérer avec ledit deuxième bras de manière à le faire passer de la position
rétractée A à la position déployée B et inversement.

## Claims

1. Device (1) for securing a strap or bracelet to an object, particularly a watchcase, including a bar (10) formed of a tube (13) in which are housed at least:
- a first piston (14), which is mobile in translation, and
- an elastic member that tends to drive said piston (14) towards the exterior of said tube (13),
**characterized in that** said device (1) further includes a mechanism (20) for actuating said bar (10) including:
- a first bent arm (24) slidably mounted axially relative to said bar (10) between a retracted position A and a deployed position B, and one end of which is arranged to cooperate with said first piston (14) to push the latter towards the interior of said tube (13), and
- a first control member (35) arranged to cooperate with said first arm (24) so as to move said arm from the retracted position A to the deployed position B and vice versa, **characterized in that** said first control member (35) is formed of a lever pivotally mounted above said first arm (24), between a folded down position C, corresponding to the deployed position B of said first arm (24) and an upright position D, corresponding the retracted position A of said first arm (24).

2. Securing device (1) according to claim 1, **characterized in that** said first control member (35) is formed of a bent lever forming an actuating finger (36), and **in that** said first bent arm (24) includes an aperture (34) in which said actuating finger (26) is engaged.

3. Securing device (1) according to any of claims 1 to 2, **characterized in that** said actuating mechanism (20) for said bar (10) includes a support element (21) on which the first bent arm (24) is slidably mounted and said first control member (35) is moveably mounted.

4. Securing device (1) according to claim 3, **characterized in that** said bar (10) is arranged to be mounted in a housing (11) of said bracelet and **in that** said support element (21) is arranged to be fixed to said strap or bracelet in proximity to said bar (10), such that said first bent arm (24) cooperates with said first piston (14).

5. Securing device (1) according to claim 3, **characterized in that** said support element (21) is integral with said bar (10), and **in that** said the bar (10) actuating mechanism (20) assembly is arranged to be housed in a housing (11) of said bracelet said first control member (35) being mounted so as to emerge from said housing (11).

6. Securing device (1) according to any of claims 3 to 5, **characterized in that** said first bent arm (24) is formed of an L-shaped strip, including a long strand (25) slidably mounted on said support element (21) and a short strand (26) arranged to cooperate with said first piston (14).

7. Securing device (1) according to claim 6, **characterized in that** said support element (21) is formed overall of a flat parallelepiped provided with a slot (23) in which said long strand (25) is slidably mounted.

8. Securing device (1) according to claim 6, **characterized in that** said support element (21) is formed overall of two U-shaped bars mounted opposite and parallel to each other, in which said long strand (25) is slidably mounted.

9. Securing device (1) according to any of claims 6 to 8, **characterized in that** said short strand (26) is pierced with a hole (27) in which the end of said first piston (14) is freely engaged, and **in that** said first piston (14) includes a collar (28) forming a shoulder (29) against which said short strand (26) rests.

10. Securing device (1) according to any of claims 1 to 9, **characterized in that** it further includes a second piston that is mobile in translation inside said tube (13), opposite said first piston (14), a second bent arm, slidably mounted axially relative to said bar (10) between a retracted position A and a deployed position B, and one end of which cooperates with said second piston to push the latter towards the interior of said tube (13), and a second control member arranged to cooperate with said second arm to move said arm from the retracted position A to the deployed position B and vice versa.

## Patentansprüche

1. Vorrichtung (1) zum Befestigen eines Armbands an einem Gegenstand, insbesondere an einem Uhrgehäuse, die einen Steg (10) umfasst, der von einem Rohr (13) gebildet ist, in dem wenigstens folgende Elemente untergebracht sind:
- ein erster translationsbeweglicher Kolben (14), und
- ein elastisches Organ, das darauf abzielt, den Kolben (14) aus dem Rohr (13) herauszupressen,
wobei die Vorrichtung (1) noch einen Mechanismus (20) zum Betätigen des Stegs (10) umfasst, welcher Mechanismus folgende Elemente umfasst:
- einen ersten abgewinkelten Arm (24), der im Verhältnis zum Steg (10) axial gleitend zwischen einer zurückgezogenen Position A und einer ausgefahrenen Position B montiert ist und wovon ein Ende derart angeordnet ist, dass es mit dem ersten Kolben (14) zusammenwirkt, um ihn ins Innere des Rohrs (13) zu drücken, und
- ein erstes Steuerorgan (35), das derart angeordnet ist, dass es mit dem ersten Arm (24) zusammenwirkt, um ihn aus der zurückgezogenen Position A in die ausgefahrene Position B, und umgekehrt, zu bringen, welche Vorrichtung **dadurch gekennzeichnet ist, dass** das erste Steuerorgan (35) von einem Hebel gebildet ist, der oberhalb des ersten Arms (24) kippbar zwischen einer heruntergeklappten Position C, die der ausgefahrenen Position B des ersten Arms (24) entspricht, und einer hochgerichteten Position D, die der zurückgezogenen Position A des ersten Arms (24) entspricht, angeordnet ist.

2. Befestigungsvorrichtung (1) nach Anspruch 1, **dadurch gekennzeichnet, dass** das erste Steuerorgan (35) von einem abgewinkelten Hebel gebildet ist, der einen Betätigungsfinger (36) bildet, und dass der erste abgewinkelte Arm (24) eine Öffnung (34) umfasst, in die der Betätigungsfinger (36) eindringt.

3. Befestigungsvorrichtung (1) nach einem der Ansprüche 1 bis 2, **dadurch gekennzeichnet, dass** der Mechanismus (20) zum Betätigen des Stegs (10) ein Trägerelement (21) umfasst, auf dem der erste abgewinkelte Arm (24) gleitend montiert ist und auf dem das erste Steuerorgan (35) beweglich montiert ist.

4. Befestigungsvorrichtung (1) nach Anspruch 3, **dadurch gekennzeichnet, dass** der Steg (10) derart vorgesehen ist, dass er in einer zum Armband gehörigen Aufnahme (11) montiert ist, und dass das Trägerelement (21) derart vorgesehen ist, dass es am Armband nahe beim Steg (10) befestigt ist, damit der erste abgewinkelte Arm (24) mit dem ersten Kolben (14) zusammenwirkt.

5. Befestigungsvorrichtung (1) nach Anspruch 3, **dadurch gekennzeichnet, dass** das Trägerelement (21) mit dem Steg (10) fest verbunden ist und dass die von dem Steg (10) und dem Betätigungsmechanismus (20) gebildete Einheit derart vorgesehen ist, dass sie in einer zum Armband gehörigen Aufnahme (11) untergebracht ist, wobei das erste Steuerorgan (35) derart montiert ist, dass es aus der Aufnahme (11) herausragt.

6. Befestigungsvorrichtung (1) nach einem der Ansprüche 3 bis 5, **dadurch gekennzeichnet, dass** der erste abgewinkelte Arm (24) von einer L-förmigen Klinge gebildet ist, die einen langen Schenkel (25), der gleitend auf dem Trägerelement (21) montiert ist, und einen kurzen Schenkel (26) umfasst, der derart vorgesehen ist, dass er mit dem ersten Kolben (14) zusammenwirkt.

7. Befestigungsvorrichtung (1) nach Anspruch 6, **dadurch gekennzeichnet, dass** das Trägerelement (21) in seiner Gesamtheit von einem flachen Parallelepiped gebildet ist, das mit einem Schlitz (23) ausgerüstet ist, in dem der lange Schenkel (25) gleitend montiert ist.

8. Befestigungsvorrichtung (1) nach Anspruch 6, **dadurch gekennzeichnet, dass** das Trägerelement (21) in seiner Gesamtheit von zwei einander gegenüberliegenden und parallel zueinander montierten U-Profilen gebildet ist, in denen der lange Schenkel (25) gleitend montiert ist.

9. Befestigungsvorrichtung (1) nach einem der Ansprüche 6 bis 8, **dadurch gekennzeichnet, dass** der kurze Schenkel (26) von einem Loch (27) durchbohrt ist, in das das Ende des ersten Kolbens (14) frei eingefügt ist, und dass der erste Kolben (14) einen Kragen (28) umfasst, der eine Schulter (29) bildet, gegen die sich der kurze Schenkel (26) anlegt.

10. Befestigungsvorrichtung (1) nach einem der Ansprüche 1 bis 9, **dadurch gekennzeichnet, dass** sie zudem einen dem ersten Kolben (14) gegenüberliegenden zweiten translationsbeweglichen Kolben im Inneren des Rohrs (13), einen zweiten abgewinkelten Arm, der im Verhältnis zum Steg (10) axial gleitend zwischen einer zurückgezogenen Position A und einer ausgefahrenen Position B montiert ist und wovon ein Ende mit dem zweiten Kolben zusammenwirkt, um ihn ins Innere des Rohrs (13) zu drücken, und ein zweites Steuerorgan umfasst, das derart angeordnet ist, dass es mit dem zweiten Arm zusammenwirkt, um ihn aus der zurückgezogenen Position A in die ausgefahrene Position B, und umgekehrt, zu bringen.
